# EUROPÄISCHE PATENTSCHRIFT

(11) **EP 2 439 461 B1**
(45) Veröffentlichungstag und Bekanntmachung des Hinweises auf die Patenterteilung: **05.06.2019**
(21) Anmeldenummer: 11007129.7
(22) Anmeldetag: 02.09.2011
(51) Int. Cl.: F24H 9/20, F24H 1/20

(54) **Verfahren zur Steuerung eines Warmwasserspeichers**
Method for controlling a hot water boiler
Procédé destiné à la commande d'un accumulateur d'eau chaude

(30) Priorität: 05.10.2010 DE 102010047368
(43) Veröffentlichungstag der Anmeldung: 11.04.2012
(73) Patentinhaber: Stiebel Eltron GmbH & Co. KG, 37603 Holzminden (DE)
(72) Erfinder: Nolte, Ralf-Rainer, 37671 Höxter (DE); Krämer, Radolf, 37671 Höxter (DE)

(56) Entgegenhaltungen:
- US-A1- 2003 093 186
- US-B1- 6 293 471
- US-B1- 6 375 087

## Beschreibung

Die Erfindung betrifft ein Verfahren zur Steuerung eines Warmwasserspeichers mit einer elektrischen Heizeinheit, einem Sensor zum Bestimmen des Ladegrades des Warmwasserspeichers und einer Steuereinheit zum Steuern des Ladegrads des Warmwasserspeichers.

Gemäß dem Stand der Technik erfolgt bei Warmwasserspeichern die Regelung der Nachheizung z.B. mittels eines elektrischen Heizkörpers über einen in der Regel im unteren Bereich des Speichers angebrachten Temperaturfühler. Bei einer Wasserentnahme wird der Speicher unmittelbar nachgeheizt.

Die DE 10 2008 059 056 A1 zeigt einen Warmwasserspeicher, bei dem die Aufladung und Erwärmung des Warmwassers vorzugsweise in der so genannten Niedertarifzeit zu begünstigten Kosten. Dabei wird das Wasser bis zum Beginn der Niedertarifzeit auf eine erste Solltemperatur aufgeheizt und auf dieser Temperatur gehalten. Anschließend wird das Wasser weiter erwärmt, so dass es zum Ende der Niedertarifzeit eine zweite Solltemperatur erreicht hat. Damit ist erreicht, dass der Warmwasserspeicher nicht unnötig aufgeheizt wird, aber eine Mindestwarmwassertemperatur bereitsteht.

Die US 6,293,471 B1 beschreibt einen Warmwasserspeicher mit einem Temperaturfühler zum Messen einer Tanktemperatur über einen längeren Zeitraum hinweg, wobei basierend auf einem Warmwasserverbrauchsprofil eine Vorhersage über einen zukünftigen Verbrauch bzw. Nicht-Verbrauch getroffen wird, um davon ausgehend ein Heizelement des Warmwasserspeichers energiesparend zu steuern. Das Warmwasserverbrauchsprofil wird dabei erstellt mit Hilfe eines Sensors zum Detektieren eines Durchflusses durch ein Ausgangsrohr des Warmwasserspeichers über einen längeren Zeitraum hinweg.

Die US 6,293,471 B1 offenbart ein Verfahren zur Steuerung eines Warmwasserspeichers mit einer elektrischen Heizeinheit, einem Sensor und einer Steuereinheit mit den Verfahrensschritten:
- Erfassen eines Entnahmeverhaltens eines Benutzers
- Bestimmen einer Entnahmesystematik hinsichtlich des Entnahmeverhaltens,
- Steuern des Warmwasserspeichers in einer ersten Betriebsart und in einer zweiten Betriebsart,
- Aktivierung der ersten Betriebsart vor einer Entnahmespitze,
- Aktivierung der zweiten Betriebsart nach einer Entnahmespitze.

Die US 6,293,471 B1 offenbart auch einen Warmwasserspeicher, mit einer elektrischen Heizeinheit, einem Sensor und einer Steuereinheit gestaltet zum Steuern des Warmwasserspeichers in einer ersten Betriebsart und in einer zweiten Betriebsart, ferner mit einer Systematikbestimmungseinheit zum Erfassen eines Entnahmeverhaltens eines Benutzers und zum Bestimmen einer Entnahmesystematik hinsichtlich des Entnahmeverhaltens, mit einer Aktivierungseinheit gestaltet zur Aktivierung der ersten Betriebsart vor einer Entnahmespitze und mit einer Aktivierungseinheit gestaltet zur Aktivierung der zweiten Betriebsart nach einer Entnahmespitze.

Ausgehend vom Stand der Technik liegt der Erfindung die Aufgabe zugrunde, die Energieeffizienz eines Warmwasserspeichers weiter zu verbessern und Wärmeverluste zu vermeiden.

Erfindungsgemäß ist die obige Aufgabe durch die Merkmale des Anspruchs 1 gelöst. Vorteilhafte Ausführungen der Erfindung sind in den Unteransprüchen gegeben.

Danach wird ein Entnahmeverhalten eines Benutzers erfasst und eine Entnahmesystematik hinsichtlich des Entnahmeverhaltens bestimmt. Das Entnahmeverhalten ist charakterisiert durch eine Abfolge von Wasserentnahmen in unterschiedlichen Mengen zu unterschiedlichen Zeiten. Die Entnahmesystematik ist gekennzeichnet durch eine Regelmäßigkeit hinsichtlich des Entnahmeverhaltens und weist mindestens eine Entnahmespitze auf. Eine Entnahmespitze liegt dabei vor, wenn der Entnahmewert einen vorgegebenen Schwellwert überschreitet. Die Entnahmemenge wird dabei vorzugsweise über eine Temperaturdifferenz, eine Wassermenge oder einen Energiegehalt bestimmt. Der Warmwasserspeicher wird in einer ersten Betriebsart mit mindestens einem ersten Ladegrad und in einer zweiten Betriebsart mit mindestens einem zweiten Ladegrad gesteuert, wobei der zweite Ladegrad kleiner ist als der erste Ladegrad. Die erste Betriebsart wird vor einer Entnahmespitze aktiviert. Nach einer Entnahmespitze wird die zweite Betriebsart aktiviert.

Vorzugsweise wird die Warmwasserentnahme über den Temperatursensor ermittelt und über einen definierten Zeitraum beobachtet. Dabei wird die Entnahmemenge und der Zeitpunkt ermittelt und gespeichert. Sodann berechnet die Steuerung, ob eine Systematik hinsichtlich des Entnahmeverhaltens dahingehend erkennbar ist, dass regelmäßig zu einer bestimmten Uhrzeit eine bestimmte Wassermenge entnommen wird. Anschließend wird die Entnahmesystematik weiter beobachtet und verifiziert. Die Entnahmesystematik ist nun in der Steuerung hinterlegt. Wird bei diesen Entnahmevorgängen ein vorgegebener Schwellwert überschritten, wird dieser Entnahmevorgang als Entnahmespitze erkannt. Vorzugsweise wird vor einer Entnahmespitze die erste Betriebsart aktiviert und der Ladegrad angehoben, so dass der Warmwasserspeicher nun geeignet ist, die Entnahmespitze abzudecken. Nach der Entnahmespitze wird die zweite Betriebsart aktiviert und der Ladegrad wieder abgesenkt. Dies hat zur Folge, dass der Speicher in dem Zeitraum, in dem viel Wasser entnommen wird, durch die rechtzeitige Anhebung des Ladegrads aufgeladen ist, um genügend Warmwasser für die Entnahmespitze vorzuhalten. In der übrigen Zeit ist die Vollaufladung nicht notwendig, so dass der Ladegrad abgesenkt wird, um Energie zu sparen und Wärmeverluste zwischen den Entnahmespitzen zu reduzieren.

In einem Ausführungsbeispiel wird die erste Betriebsart zumindest vor der ersten Entnahmespitze eines definierten Zeitraums, beispielsweise eines Tages, aktiviert und der Ladegrad angehoben, so dass der Warmwasserspeicher geeignet ist, diese erste Entnahmespitze und weitere Entnahmespitzen abzudecken. Nach Beendigung der ersten Entnahmespitze wird die zweite Betriebsart aktiviert und der Warmwasserspeicher mit dem geringeren zweiten Ladegrad betrieben. Sinkt nach weiteren Entnahmespitzen aufgrund der Entnahme der Ladegrad unter den zweiten Ladegrad ab, wird wiederum die erste Betriebsart mit dem ersten Ladegrad geschaltet, um eine oder mehrere weitere Entnahmespitzen abzudecken.

In einem weiteren Ausführungsbeispiel wird die erste Betriebsart vor jeder Entnahmespitze aktiviert, so dass bei jeder Entnahmespitze der Ladegrad auf den ersten Ladegrad angehoben ist, damit genügend Warmwasser zur Verfügung steht, um die Entnahmespitzen abzudecken.

In einer bevorzugten Ausführungsform wird das Entnahmeverhalten mittels eines Integralsensors ermittelt.

In einer weiteren Ausgestaltung der Erfindung wird die Entnahmespitze anhand einer hinterlegten Mischwassermenge erkannt. Gemäß einem weiteren Ausführungsbeispiel wird die Entnahmespitze anhand einer hinterlegten Energiemenge erkannt.

Vorzugsweise erfolgt die Aktivierung der ersten und/oder der zweiten Betriebsart absolut, insbesondere mittels einer Funkuhr oder einer Echtzeituhr. Bevorzugt erfolgt damit die Aktivierung der Betriebsarten zu einer bestimmten Uhrzeit.

In einem weiteren Ausführungsbeispiel erfolgt die Aktivierung der ersten und/oder der zweiten Betriebsart relativ, insbesondere mittels eines Timers. Der Timer wird betätigt, wenn der Benutzer beim Entnahmevorgang einen vorgegebenen Schwellwert hinsichtlich der entnommenen Wassermenge überschreitet. Hierin wird eine Entnahmespitze erkannt. Wird die Entnahmespitze erreicht, wird der Timer ausgelöst. Dabei wird der Timer zunächst auf null gesetzt und die Entnahmemenge anhand der Literzahl gespeichert. In einer weiteren Ausgestaltung der Erfindung erfolgt die Speicherung der Entnahmemenge anhand der Energiemenge. Wird eine weitere Entnahmespitze anhand einer Schwellwertüberschreitung erkannt, wird die Entnahmemenge sowie die Zeitdifferenz zwischen der ersten Entnahmespitze und der zweiten Entnahmespitze gespeichert. Sodann wird der Timer wieder auf null gesetzt. Ist eine Entnahmessystematik hinterlegt, wird die erste Betriebsart eine vorgegebene Zeitspanne vor der Entnahmespitze aktiviert. Weiterhin betrifft die Erfindung eines Warmwasserspeicher mit einem elektrischen Heizkörper, einem Sensor zum Bestimmen des Ladegrads des Warmwasserspeichers und einer Steuereinheit gestaltet zum Steuern des Warmwasserspeichers in einer ersten Betriebsart mit mindestens einem ersten Ladegrad und in einer zweiten Betriebsart mit mindestens einem zweiten Ladegrad auf, wobei der zweite Ladegrad kleiner ist als der erste Ladegrad. Weiterhin weist der Speicher eine Systematikbestimmungseinheit gestaltet zum Erfassen eines Entnahmeverhaltens eines Benutzers und zum Bestimmen einer Entnahmesystematik hinsichtlich des Entnahmeverhaltens auf. Dabei weist die Entnahmesystematik mindestens eine Entnahmespitze auf, bei der ein Entnahmewert einen vorgegebenen Schwellwert überschreitet. Außerdem weist der Warmwasserspeicher eine Aktivierungseinheit gestaltet zur Aktivierung der ersten Betriebsart vor einer Entnahmespitze und eine Aktivierungseinheit gestaltet zur Aktivierung der zweiten Betriebsart nach einer Entnahmespitze auf.

In der Zeichnung zeigen
- Figur 1: eine schematische Darstellung eines Warmwasserspeichers
- Figur 2: ein Blockschaltbild eines Warmwasserspeichers
- Figur 3: ein Schema verschiedener Entnahmevorgänge in einem Ausführungsbeispiel
- Figur 4: ein Schema der Steuerung des Ladegrades
- Figur 5: eine schematische Darstellung verschiedener Entnahmevorgänge

Fig. 1 zeigt eine schematische Darstellung eines Warmwasserspeichers 100 gemäß einem ersten Ausführungsbeispiel. Der Warmwasserspeicher 100 weist einen Speicherbehälter 110, eine Heizeinheit HE und mindestens einen Temperatursensor TS auf. Weiterhin verfügt der Warmwasserspeicher über eine Steuereinheit SE, die mit dem Temperatursensor TS und der Heizeinheit HE verbunden ist. Die Steuereinheit SE weist eine Systematikbestimmungseinheit SBE auf, die ein Entnahmeverhalten eines Benutzers erfasst und bestimmt. In der Steuereinheit SE ist eine erste Betriebsart BA1 und eine zweite Betriebsart BA2 hinterlegt, die den Ladegrad des Warmwasserspeichers 100 vorgibt.

In Fig. 2 ist ein Blockschaltbild eines in Fig. 1 beschriebenen Ausführungsbeispiel eines Warmwasserspeichers 100 dargestellt. Ein Sensor TS ist mit dem Warmwasserspeicher 100 sowie mit einer Steuereinheit SE verbunden. Mit dem Warmwasserspeicher 100 ist eine Heizeinheit HE verbunden, die von der Steuereinheit SE gesteuert wird. Die Steuereinheit SE weist eine Systematikbestimmungseinheit SBE auf, die ein Entnahmeverhalten eines Benutzers erfasst und bestimmt. Eine erste Betriebsart BA1 und eine zweite Betriebsart BA2 ist in der Steuereinheit SE hinterlegt und gibt den jeweiligen Ladegrad des Warmwasserspeichers 100 vor.

Fig. 3 zeigt eine Darstellung verschiedener Entnahmevorgänge bei Warmwasserspeichern in einem weiteren Ausführungsbeispiel. Anhand einer für den Entnahmevorgang aufgewendeten Energiemenge wird ermittelt, zu welcher Uhrzeit ein Benutzer dem Warmwasserspeicher Wasser entnommen hat und wie viel Wasser der Benutzer entnommen hat. In diesem Ausführungsbeispiel hat der Benutzer um 7.15 Uhr, um 12.45 Uhr, um 20.30 Uhr und um 21.30 Uhr Wasser in unterschiedlicher Menge entnommen. Um 7.15 Uhr und um 21.30 Uhr beträgt die für den Entnahmevorgang aufgewendete Energiemenge 1400 kWh, so dass hieran erkennbar ist, dass der Benutzer vergleichsweise viel Wasser entnommen hat. Da der Benutzer bei diesen Entnahmevorgängen einen vorgegebenen Schwellwert, in diesem Ausführungsbeispiel 1100 kWh, überschritten hat, wird dieser Entnahmevorgang als Entnahmespitze erkannt.

In Fig. 4 ist die Steuerung des Ladegrades des Warmwasserspeichers in Abhängigkeit von einer Entnahmesystematik anhand eines Ausführungsbeispiels gezeigt. Dargestellt ist eine Entnahmekurve E mit Entnahmespitzen E1, E2. Die Entnahmespitzen E1, E2 werden als solche erkannt, weil bei der entnommenen Energiemenge ein Schwellwert S überschritten wurde. Eine erste Energiegehaltkurve P1 zeigt die Steuerung des Ladegrades nach dem Stand der Technik, bei dem nach jeder Entnahme nachgeheizt wird, so dass ein erster Ladegrad LG1 beibehalten wird. Eine zweite Energiegehaltkurve P2 zeigt demgegenüber die Steuerung des Ladegrades in einem erfindungsgemäßen Ausführungsbeispiel. Wurde durch Erfassen und Auswerten des Entnahmeverhaltens des Benutzers eine Entnahmesystematik bestimmt, nach der zu vorgegebenen Zeiten Entnahmespitzen E1, E2 auftreten, wird vor der ersten Entnahmespitze E1 eine erste Betriebsart BA1 mit einem ersten Ladegrad LG1 aktiviert und der Ladegrad auf den ersten Ladegrad LG1 angehoben. Sinkt im Zeitpunkt Z1 der Ladegrad des Warmwasserspeichers unter den ersten Ladegrad LG1, weil ein Benutzer begonnen hat, Wasser zu entnehmen, wird im Zeitpunkt Z1 die zweite Betriebsart BA2 mit einem zweiten Ladegrad LG2 aktiviert. In der Folgezeit sinkt der Energiegehalt P2 und damit der Ladegrad durch weitere Entnahmen weiter ab, bis im Zeitpunkt Z2 der Energiegehalt P2 bis auf den zweiten Ladegrad LG2 abgesunken ist. In diesem Zeitpunkt Z2 wird die zweite Betriebsart BA2 beendet und wiederum die erste Betriebsart BA1 aktiviert. Der Ladegrad wird in der ersten Betriebsart BA1 wieder auf den ersten Ladegrad LG1 angehoben, so dass die zweite Entnahmespitze E2 abgedeckt wird. In einem weiteren, nicht gezeigten, Ausführungsbeispiel, wird die erste Betriebsart BA1 bereits vor der zweiten Entnahmespitze E2 aktiviert.

Fig. 5 zeigt eine Darstellung verschiedener Entnahmevorgänge bei Warmwasserspeichern in einem weiteren Ausführungsbeispiel. Anhand der Menge des entnommenen Mischwassers wird ermittelt, wann ein Benutzer dem Warmwasserspeicher Wasser entnommen hat und wie viel Wasser der Benutzer entnommen hat. In diesem Ausführungsbeispiel wird eine Entnahmesystematik anhand eines Timers bestimmt. Der Timer wird betätigt, wenn der Benutzer beim Entnahmevorgang einen vorgegebenen Schwellwert hinsichtlich der entnommenen Wassermenge überschreitet. Hierin wird eine Entnahmespitze erkannt. Das Entnahmeverhalten des Benutzers wird über einen vorgegebenen Zeitraum beobachtet, beispielsweise 7 Tage. Wird die Entnahmespitze E1 erreicht, wird der Timer ausgelöst. Dabei wird der Timer zunächst auf null gesetzt und die Entnahmemenge anhand der Literzahl gespeichert. Möglich ist allerdings auch die Speicherung der Entnahmemenge anhand der Energiemenge. Wird eine zweite Entnahmespitze E2 anhand einer Schwellwertüberschreitung erkannt, wird die Entnahmemenge sowie die Zeitdifferenz zwischen der ersten Entnahmespitze E1 und der zweiten Entnahmespitze E2 gespeichert. Sodann wird der Timer wieder auf null gesetzt. Wird eine dritte Entnahmespitze E3 erkannt, wird wiederum die Entnahmemenge sowie die Zeitdifferenz zwischen der zweiten Entnahmespitze E2 und der dritten Entnahmespitze E3 berechnet. Das Programm berechnet sodann, ob eine Systematik dahingehend erkennbar ist, dass Entnahmespitzen in regelmäßigen Zeitintervallen auftreten. Ist eine solche Systematik zu erkennen, wird diese Systematik über weitere Perioden beobachtet und verifiziert. Wird die Systematik bestätigt, wird die erste Betriebsart eine vorgegebene Zeitspanne vor der Entnahmespitze, beispielsweise 3 Stunden, aktiviert.

## Patentansprüche

1. Verfahren zur Steuerung eines Warmwasserspeichers (100) mit einer elektrischen Heizeinheit (HE), einem Sensor (TS) zum Bestimmen des Ladegrads des Warmwasserspeichers (100) und einer Steuereinheit (SE) zum Steuern des Ladegrads des Warmwasserspeichers (100) mit den Verfahrensschritten:
- Erfassen eines Entnahmeverhaltens eines Benutzers,
- Bestimmen einer Entnahmesystematik hinsichtlich des Entnahmeverhaltens, wobei die Entnahmesystematik mindestens eine Entnahmespitze aufweist, bei der ein Entnahmewert einen vorgegebenen Schwellwert (S) überschreitet,
- Steuern des Warmwasserspeichers (100) in einer ersten Betriebsart (BA1) mit mindestens einem ersten Ladegrad (LG1) und in einer zweiten Betriebsart (BA2) mit mindestens einem zweiten Ladegrad (LG2), wobei der zweite Ladegrad (LG2) kleiner ist als der erste Ladegrad (LG1),
- Aktivierung der ersten Betriebsart (BA1) vor einer Entnahmespitze,
- Aktivierung der zweiten Betriebsart (BA2) nach einer Entnahmespitze.

2. Verfahren nach Anspruch 1,
wobei das Entnahmeverhalten über einen Integralsensor ermittelt wird.

3. Verfahren nach Anspruch 2,
wobei die Entnahmespitze anhand einer hinterlegten Mischwassermenge oder Energiemenge erkannt wird.

4. Verfahren nach einem oder mehreren der Ansprüche 1 bis 3,
wobei die Aktivierung der ersten und/oder der zweiten Betriebsart (BA1, BA2) absolut, insbesondere mittels einer Funkuhr oder einer Echtzeituhr, erfolgt.

5. Verfahren nach einem oder mehreren der Ansprüche 1 bis 3,
wobei die Aktivierung der ersten und/oder der zweiten Betriebsart (BA1, BA2) relativ, insbesondere mittels eines Timers, bestimmt wird.

6. Verfahren nach Anspruch 5, ferner mit den Verfahrensschritten:
- Setzen des Timers auf null und Speicherung der Entnahmemenge, wenn eine erste Entnahmespitze (E1) erfolgt, und Starten des Timers,
- erneutes Setzen des Timers auf null, wenn eine zweite Entnahmespitze (E2) erfolgt, und erneutes Starten des Timers,
- Speichern einer Zeitdifferenz zwischen der ersten Entnahmespitze (E1) und der zweiten Entnahmespitze (E2).

7. Warmwasserspeicher (100), mit
einer elektrischen Heizeinheit (HE),
einem Sensor (TS) zum Bestimmen des Ladegrads des Warmwasserspeichers (100) und
einer Steuereinheit (SE) gestaltet zum Steuern des Warmwasserspeichers (100) in einer ersten Betriebsart (BA1) mit mindestens einem ersten Ladegrad (LG1) und in einer zweiten Betriebsart (BA2) mit mindestens einem zweiten Ladegrad (LG2), wobei der zweite Ladegrad (LG2) kleiner ist als der erste Ladegrad (LG1),
ferner
mit einer Systematikbestimmungseinheit (SBE) gestaltet zum Erfassen eines Entnahmeverhaltens eines Benutzers und zum Bestimmen einer Entnahmesystematik hinsichtlich des Entnahmeverhaltens, wobei die Entnahmesystematik mindestens eine Entnahmespitze aufweist, bei der ein Entnahmewert einen vorgegebenen Schwellwert (S) überschreitet,
mit einer Aktivierungseinheit gestaltet zur Aktivierung der ersten Betriebsart (BA1) vor einer Entnahmespitze und
mit einer Aktivierungseinheit gestaltet zur Aktivierung der zweiten Betriebsart (BA2) nach einer Entnahmespitze.

## Claims

1. Method of controlling a DHW cylinder (100), having an electric heating unit (HE), a sensor (TS) for determining the charge level of the DHW cylinder (100) and a control unit (SE) for controlling the charge level of the DHW cylinder (100), comprising the method steps of:
- capturing a draw-off behaviour of a user,
- determining a draw-off system with respect to the draw-off behaviour, the draw-off system having at least one draw-off peak at which a draw-off value exceeds a predefined threshold (S),
- controlling the DHW cylinder (100) in a first operating mode (BA1), having at least a first charge level (LG1) and in a second operating mode (BA2), having at least a second charge level (LG2), wherein the second charge level (LG2) is lower than the first charge level (LG1),
- activating the first operating mode (BA1) prior to a draw-off peak,
- activating the second operating mode (BA2) subsequent to a draw-off peak.

2. Method according to claim 1,
wherein the draw-off behaviour is determined via an integral sensor.

3. Method according to claim 2,
wherein the draw-off peak is detected based on a recorded volume of mixed water or energy amount.

4. Method according to one or more of claims 1 to 3,
wherein the activation of the first and/or the second operating mode (BA1, BA2) is performed absolutely, specifically by means of a radio-controlled clock or a real-time clock.

5. Method according to one or more of claims 1 to 3,
wherein the activation of the first and/or the second operating mode (BA1, BA2) is determined relatively, specifically by means of a timer.

6. Method according to claim 5, further comprising the method steps of:
- setting the timer to zero and recording the draw-off volume when a first draw-off peak (E1) occurs and starting the timer,
- resetting the timer to zero when a second draw-off peak (E2) occurs and restarting the timer,
- recording a time difference between the first draw-off peak (E1) and the second draw-off peak (E2).

7. DHW cylinder (100), having an
electric heating unit (HE),
a sensor (TS) for determining the charge level of the DHW cylinder
(100) and
a control unit (SE) configured
for controlling the DHW cylinder (100) in a
first operating mode (BA1) having at least a first charge level (LG1) and in a second operating mode (BA2) having at least a second charge level (LG2), wherein the second charge level (LG2) is lower than the first charge level (LG1),
further
having a system determining unit (SBE) configured
for detecting a
draw-off behaviour of a user and for determining a
draw-off system with respect to the draw-off behaviour, wherein the
draw-off system has at least one draw-off peak at which a
draw-off value exceeds a predefined threshold (S),
having an activation unit configured
for activating the first operating mode (BA1) prior to
a draw-off peak and
having an activation unit configured
for activating the second operating mode (BA2)
subsequent to a draw-off peak.

## Revendications

1. Procédé de commande d'un ballon d'eau chaude sanitaire (100) avec une unité de chauffage électrique (HE), une sonde (TS) pour déterminer le degré de charge du ballon d'eau chaude sanitaire (100) et une unité de commande (SE) pour la commande du degré de charge du ballon d'eau chaude sanitaire (100), avec les étapes suivantes :
- détection des habitudes de consommation d'un utilisateur,
- détermination d'un profil de soutirage relatif aux habitudes de consommation, le profil de soutirage présentant au moins un pic de soutirage lors duquel une valeur de soutirage dépasse une valeur de seuil (S) prédéfinie,
- commande du ballon d'eau chaude sanitaire (100) dans un premier mode de fonctionnement (BA1) avec au moins un premier degré de charge (LG1) et dans un deuxième mode de fonctionnement (BA2) avec au moins un deuxième degré de charge (LG2), le deuxième degré de charge (LG2) étant inférieur au premier degré de charge (LG1),
- activation du premier mode de fonctionnement (BA1) avant un pic de soutirage,
- activation du deuxième mode de fonctionnement (BA2) après un pic de soutirage.

2. Procédé selon la revendication 1,
les habitudes de consommation étant déterminées par une sonde intégrale.

3. Procédé selon la revendication 2,
le pic de soutirage étant détecté au moyen d'un volume préétabli d'eau mélangée ou d'énergie.

4. Procédé selon l'une quelconque ou plusieurs des revendications 1 à 3, l'activation du premier et/ou du deuxième modes de fonctionnement (BA1, BA2) ayant lieu de manière absolue, en particulier au moyen d'une horloge radiopilotée ou d'une horloge en temps réel.

5. Procédé selon l'une quelconque ou plusieurs des revendications 1 à 3, l'activation du premier et/ou du deuxième modes de fonctionnement (BA1, BA2) étant déterminée de manière relative, en particulier au moyen d'une minuterie.

6. Procédé selon la revendication 5, avec en outre les étapes suivantes :
- mise à zéro de la minuterie et enregistrement du volume de soutirage lorsqu'un premier pic de soutirage (E1) a lieu, et démarrage de la minuterie,
- nouvelle mise à zéro de la minuterie lorsqu'un deuxième pic de soutirage (E2) a lieu, et redémarrage de la minuterie,
- enregistrement d'une différence de temps entre le premier pic de soutirage (E1) et le deuxième pic de soutirage (E2).

7. Ballon d'eau chaude sanitaire
(100), réalisé avec une unité de
chauffage électrique (HE),
une sonde (TS) pour déterminer le niveau de charge du ballon d'eau chaude sanitaire, (100) et
une unité de commande (SE)
pour la commande du ballon d'eau chaude sanitaire (100) dans un premier mode de fonctionnement (BA1) avec au moins un premier degré de charge (LG1) et dans un deuxième mode de fonctionnement (BA2) avec au moins un deuxième degré de charge (LG2), le deuxième degré de charge (LG2) étant inférieur au premier degré de charge (LG1),
en outre
réalisé avec une unité de détermination de profil (SBE)
pour la détection des
habitudes de consommation d'un utilisateur et pour la détermination d'un profil de soutirage relatif aux habitudes de consommation,
le profil de soutirage présentant au moins un pic de soutirage lors duquel une valeur de soutirage dépasse une valeur de seuil (S) prédéfinie,
réalisé avec une unité d'activation
pour l'activation du premier mode de fonctionnement (BA1) avant un pic de soutirage, et
réalisé avec une unité d'activation
pour l'activation du deuxième mode de
fonctionnement (BA2) après un pic de soutirage.
